# EUROPÄISCHE PATENTSCHRIFT

(11) **EP 0 009 703 B1**
(45) Veröffentlichungstag und Bekanntmachung des Hinweises auf die Patenterteilung: **27.10.1982**
(21) Anmeldenummer: 79103474.7
(22) Anmeldetag: 17.09.1979
(51) Int. Cl.: E06B 3/66, B21D 9/00

(54) **Biegeeinrichtung zum Anfertigen eines Distanzhalterahmens für Isolierglasscheiben**
Bending apparatus for manufacturing a spacing frame for insulating glass panes
Machine à cintrer pour la fabrication d'une entretoise pour des vitrages isolants

(30) Priorität: 26.09.1978 AT 6950/78
(43) Veröffentlichungstag der Anmeldung: 16.04.1980
(73) Patentinhaber: SPS Glasbau Seraphin Pümpel & Söhne Gesellschaft m.b.H., A-6800 Feldkirch (AT)
(72) Erfinder: Wölflingseder, Hermann, Dipl.-Ing., A-6800 Feldkirch (AT); Wölflingseder, Werner, A-6800 Feldkirch (AT)
(74) Vertreter: Hefel, Herbert, Dipl.-Ing.

## Beschreibung

Die Erfindung bezieht sich auf eine Biegeeinrichtung zum Anfertigen eines Distanzhalterahmens aus einem mit hygroskopischem Material gefüllten Hohlprofilstab für Isolierglasscheiben, wobei der Hohlprofilstab an der Seite, die am fertigen Rahmen innen liegt, angeschnitten wird und die dem Anschnitt benachbarten Teile des Hohlprofilstabes zur Bildung einer Rahmenecke gegeneinander gebogen werden mit einem, nahe dem Biegebereich liegenden Klemmbackenpaar zum Festhalten des zu biegenden Hohlprofilstabes und einer, um ein Biegelager schwenkbar gelagerten Anschlagleiste.

Rahmen der gegenständlichen Art werden in der Regel so gefertigt, daß von einem Hohlprofilstab die entsprechenden Längen abgeschnitten und dann die so erhaltenen Stücke zu einem umfangsgeschlossenen Rahmen zusammengefügt werden, wobei die einzelnen Seiten dieses Rahmens in den Ecken stumpf aneinanderstoßen können oder aber es können Verbindungen mit geeigneten Winkelprofilen hergestellt werden. Diese Manipulationen sind aufwendig und dadurch erschwert, daß diese Hohlprofilstäbe mit hygroskopischem Material gefüllt sind, welches in Form kleiner Kügelchen von der einschlägigen Industrie auf den Markt gebracht wird. Es ist auch in diesem Zusammenhang bekanntgeworden, eine Profilleiste zur Bildung eines solchen Rahmens V-förmig einzuschneiden, also Gehrungsschnitte anzubringen, wobei jedoch diese Schnitte die Profilleiste nicht zur Gänze durchtrennen und dann die einzelnen Abschnitte gegeneinander zu biegen. Da die V-förmigen Einschnitte so tief geführt werden, daß nur mehr ein ganz geringer, dünner Steg verbleibt, der die einzelnen aufeinanderfolgenden Teile miteinander verbindet, kann der Rahmen durch händisches Verbiegen gefertigt werden, da dieser dünne verbleibende Steg im V-förmigen Einschnitt dem händischen Verbie gen praktisch keinen Widerstand mehr entgegen zu setzen vermag. Diese Herstellungsart ist aber in der Praxis kaum durchführbar, im Hohlprofilstab sind nämlich hygroskopische Massen gelagert, und zwar in Form kleiner Kügelchen, wie schon erwähnt. Wird das Hohlprofil in der beschriebenen Weise bearbeitet und manipuliert, so »rinnt« dieses hygroskopische Material während des Fertigungsvorganges praktisch zur Gänze aus und der gewonnene Rahmen ist nicht mehr für den vorgesehenen Zweck als Distanzhalterahmen bei Isolierglasscheiben einsetzbar.

Die Erfindung zielt nun darauf ab, eine Biegeeinrichtung zu schaffen, mit welcher mit hygroskopischem Material gefüllte Hohlprofilstäbe der üblichen Bauart gebogen werden können. Ein besonderes Problem beim Biegen von Hohlprofilstäben dieser Art liegt darin, daß die Flanken des Hohlprofilstabes im Bereich der gebogenen Ecke die Neigung haben, sich zu verwerfen, insbesondere sich aufzuwölben. Ein Rahmen für Isolierglasscheiben mit Ecken, deren Seitenflanken aufgeworfen sind, ist jedoch unbrauchbar, denn für die Auflage der Scheibe muß eine plane Rahmenfläche vorhanden sein, widrigenfalls beim bestimmungsgemäßen Einsatz der Scheibe in einen Fenster- oder Türrahmen, bei welchem die Scheibe ja gegenüber diesem Rahmen verspannt wird, die Scheibe in Brüche geht.

Es ist nun eine Biegeeinrichtung bekannt (deutsche Patentschrift 2 203 560) zum automatischen Herstellen von Kanalelementen aus Blechstreifen. Diese besitzt unter anderem zwei Klemmbacken und eine Biegewange, die mit einer Stütze verlängert ist. Die Klemmbacken sind dabei so angeordnet, daß sie sich zum Öffnen bzw. Schließen in der Biegeebene bzw. parallel dazu bewegen. Eine solche Einrichtung ist zum Biegen von Hohlprofilstäben für Distanzhalterahmen bei Isolierglasscheiben nicht geeignet, weil die Verwendung einer solchen Einrichtung nicht verhindern kann, daß sich die Seitenflanken des Hohlprofilstabes im Biegebereich verwerfen.

Eine andere bekannte Biegeeinrichtung (US-Patentschrift 3 728 885) wurde zum Biegen von Rohren entwickelt. Mit einer solchen Einrichtung können aus geraden Rohrstücken Rohrbögen gefertigt werden, aber auch solche Formstücke, die aus winkelig zueinander stehenden geraden Rohrabschnitten bestehen, wobei darüber hinaus die Winkel beliebig groß gewählt werden können. Diese Einrichtung arbeitet mit mehrteiligen Klemmbacken, die die zu bearbeitenden Rohre oder Rohrabschnitte vollständig umschließen. Diese Einrichtung ist konstruktiv sehr aufwendig und daher schon allein aus diesem Grunde für den vorgesehenen Zweck nicht verwendbar. Aber auch von der Arbeitsweise her gesehen ist diese Einrichtung für den vorgesehenen Zweck nicht einsetzbar, da sich mit ihr keine scharfkantigen Rahmenecken bilden lassen, wie sie für einen Distanzhalterahmen für Isolierglasscheiben unabdingbare Voraussetzung sind.

Zur Lösung des dieser Erfindung zugrunde liegenden Problems wird nun vorgeschlagen, daß die Klemmbacken des Klemmbackenpaares rechtwinklig zur Biegeebene schließend angeordnet sind und die eine Klemmbacke mit der Anschlagleiste zusammen verschwenkbar verbunden ist.

Um die Erfindung zu veranschaulichen. wird sie anhand der Zeichnung näher erläutert. Es zeigt Fig. 1 die Einrichtung in Draufsicht, die
Fig. 2 einen Schnitt nach der Linie 11-11,
Fig. 3 einen Schnitt nach der Linie 111-111 und
Fig.4 einen Schnitt nach der Linie IV-IV, jeweils in Fig. 1, die
Fig. 5 einen randseitig geführten Querschnitt durch eine Isolierglasscheibe,
Fig. einen Hohlprofilstab in Schrägsicht mit I< _{BS} für die Biegung vorgesehenen Einschnitten und
Fig. 7 den aus Fig. 6 ersichtlichen Hohlprofilstab zu einer Ecke gebogen.

Die Einrichtung, die in Fig. 1 in Draufsicht dargestellt ist, besteht aus einem ersten Klemmbackenpaar 1 mit den beiden Klemmbacken 3 und 11 und einem zweiten Klemmbackenpaar 2 mit den Klemmbacken 4 und 12. Diese beiden Klemmbackenpaare 1 und 2 sind mit Abstand voneinander angeordnet und die Klemmbacken 3 bzw. 4 eines jeden Klemmbackenpaares 1 und 2 liegen in einer Ebene, beispielsweise hier in der Tischebene 5. Zwischen den beiden Klemmbakkenpaaren 1 und 2 und gegenüber einer gedachten Verbindungslinie seitlich versetzt ist ein Fräswerkzeüg 6 mit zu dieser Verbindungslinie etwa paralleler Drehachse 7 angeordnet. Dieses Fräswerkzeug 6, das aus drei nahe beieinander auf der Fräswelle angeordneten Frässcheiben 30 besteht, ist in zwei Richtungen (Pfeil 28 und 29) in einer zur gedachten Verbindungslinie rechtwinkeligen Ebene verstellbar (siehe Fig. 2). Der in der Tischebene 5 liegende Klemmbacken 4 des einen Klemmbakkenpaares 2 ist um die vertikale Achse 10 um ca. 90° schwenkbar. Mit diesem Klemmbacken 4 ist auch eine Anschlagleiste 8 fest verbunden.

Der in der Tischebene 5 liegende Klemmbakken 3 des ersten Klemmbackenpaares 1 besitzt eine vertikale Anschlagfläche 13. Der in der Richtung des Pfeiles 31 verstellbare Klemmbakken 11 wird mit einer Kolben-Zylinder-Einheit bewegt. Im Backen 3 ist eine gegen die Anschlagfläche 13 gerichtete Langlochausnehmung 17, durch welche ein Achszapfen 16 ragt, der eine Rolle 15 als Widerlager trägt und der an seinem äußeren Ende mit dem Hebel 20 verbunden ist, der um die Achse 19 gegen die Kraft einer Feder 18 schwenkbar gelagert ist. Dieses erste Klemmbackenpaar 1 ist mit einem Support 34 verbunden, der entlang der Führungsschiene 35 in Richtung des Pfeiles 23 verschiebbar ist. Die der Verschiebung dienende Kolben-Zylinder-Einheit ist aus Gründen der Übersichtlichkeit nicht dargestellt.

Das zweite Klemmbackenpaar 2 ist gegenüber dem Tisch 5 feststehend angeordnet. Der in der Tischebene liegende Klemmbacken 4 ist um die Vertikalachse 10 in Richtung des Pfeiles 36 schwenkbar. Unmittelbar oberhalb des Backens 4 ist ein Biegewiderlager 9 vorgesehen, das in hier nicht dargestellter Weise mit dem Gestell der Vorrichtung fest verbunden ist. Dieser Backen 4 ist von einer drehbar gelagerten Welle 37 (Fig. 3) getragen, an weicher über einen Hebel 38 eine weitere Kolben-Zylinder-Einheit (hier nicht dargestellt) angreift. Die Schwenkachse 10 des Klemmbackens 4 fluchtet mit der Kante der aneinanderstoßenden Flächen 14 und 22 des Biegewiderlagers 9. Der zweite Backen 12 dieses Klemmbackenpaares 2 ist in Richtung des Pfeiles 39 mittels einer Kolben-Zylinder-Einheit 40 verstellbar. Dieser Backen 12 besitzt eine Ausnehmung 21, durch welche bzw. in welche das Biegewiderlager 9 ragt, so daß dieser Backen 12 an die rechtwinklig zueinander stehenden Flächen 14 und 22 dieses Biegewiderlagers 9 unmittelbar angrenzt.

Parallel zu der in Ruhestellung befindlichen Anschlagleiste 8 (Fig. 1) ist eine Führungsschiene 24 gelagert, an welcher Endanschläge 25 verstellbar sind. Der obere Teil dieser Führungsschiene ist im Querschnitt U-förmig (Fig. 4). In dieser U-förmigen Schiene 24 sind die die Endanschläge 25 tragenden Ausleger 41 verschiebbar und über das Widerlagerklötzchen 42 und die Muttern 43 arretierbar. Der Endanschlag 25 ist am Auslegerarm 41 schwenkbar gelagert, so daß er hochgekippt werden kann (Pfeil 44 in Fig. 4). An dieser Führungsschiene 24 sind in der Regel mindestens zwei solcher verstellbarer Endanschläge vorgesehen. Diese Führungsschiene 24 ist in ihrer Längsrichtung verschiebbar gelagert. Auch die untere Hälfte dieser Führungsschiene hat einen U-förmigen Querschnitt. Am Gestell der Vorrichtung sind Ausleger 45 angeordnet, die paarweise Rollen 46 tragen, welche vom unteren Hohlraum der Führungsschiene 24 aufgenommen sind. Über eine Stange 26 ist diese Führungsschiene 24 mit dem ersten Klemmbackenpaar 1 formschlüssig verbunden.

Aus Fig. 2 ist noch die das Fräswerkzeug 6 verstellbare Mechanik erkennbar. Sie besteht aus den miteinander fest verbundenen U- und L-förmigen Rahmen 47 und 47', in welchen jeweils paarweise Führungsspindeln 48 und 49 angeordnet sind. Der Support 27 des Fräswerkzeuges 6 ist an den Spindeln 48 geführt und .mittels der Kolben-Zylinder-Einheit 50 höhenverstellbar. Die Führungsspindeln 49 laufen durch einen an der Unterseite des Tisches 5 befestigten Lagerbock 51. Die Verstellung des Rahmens 47-47' in Richtung des Pfeils 28 wird durch die Kolben-Zylinder-Einheit 52 bewirkt. Die die Bewegungsabläufe steuernden und begrenzenden Endschalter sind aus Gründen der Übersichtlichkeit nicht dargestellt. Bevor auf die Arbeitsweise der Einrichtung eingegangen wird, wird noch Bezug genommen auf die Querschnittszeichnung der Isolierglasscheibe nach Fig. 5: Den Rand einer Isolierglasscheibe im Querschnitt zeigt Fig. 5. Zwei Scheiben 53 und 54 sind voneinander durch den Rahmen 55 distanziert, der aus einem Leichtmetallprofil gefertigt ist. Die Seite 56, die die Innenseite des Rahmens 55 bildet, weist eine Schlitzung 57 auf. Die Seitenflanken 58 sind stufenartig abgesetzt und verjüngen dadurch die Profilbreite im unteren Teil des Profilstabes. Eine dauerelastische Dicht-und Klebemasse 59 liegt einerseits an den Flanken des Profilstabes, andererseits an den Scheiben 53 und 54 an. Der äußere Hohlraum; der von den Scheibenrändern und von der Außenseite des Profilrahmens begrenzt wird, ist mit einer ebenfalls dauerelastischen Dichtungsmasse 60 ausgefüllt. In der Höhlung 61 ist eine hier nicht dargestellte hygroskopische Masse eingebracht, die über die Schlitzung 57 bzw. über eine eventuelle Perforierung in diesem Wandabschnitt 56 mit dem Innenraum 62 der Scheibe zusmmenwirkt. Dieses hygroskopische Material wird von der einschlägigen Industrie in Form von kleinen Kügelchen in den Handel gebracht. Der Durchmesser dieser Kügelchen liegt bei ca. 1 bis 2 mm. Die Profile selbst kommen als Stangenmaterial in einer Länge von ca. 6 Metern in den Handel.

Soll nun aus diesem Stangenmaterial ein Distanzhalterahmen für eine Isolierglasscheibe gefertigt werden, so wird die Profilstange von links her (Fig. 1) in die vorerst geöffneten Klemmbackenpaare eingeschoben bis zu einem ersten Endanschlag, der entweder an der Schiene 24 fixiert sein kann oder aber der als absenkbarer Anschlag in der Tischebene 5 angeordnet werden kann und der ca. 100 mm rechts der Fläche 22 des Biegewiderlagers 9 liegt. Dieses nunmehr eingeschobene Profil ist durch die strichlierte Linie 63 in den Fig. 1 bis 4 angedeutet. Nun werden die Klemmen geschlossen, das Fräsaggregat mit laufendem Fräswerkzeug 6 fährt in Richtung des Pfeiles 28 vor und dann in Richtung des Pfeiles 29 in Arbeitsstellung, wobei die drei nahe nebeneinanderliegenden Frässcheiben 30 aus dem Profil Schlitze fräsen, wie dies aus Fig. 6 in Schrägsicht erkennbar ist. Dann fährt das Fräswerkzeug zurück und anschließend nach unten in seine Ausgangsstellung, wo es vorerst bis zum nächsten Arbeitsablauf verharrt. Nun öffnen sich die Klemmbacken 4 und 12 des zweiten Klemmbackenpaares 2 und dann fährt das erste noch geschlossene Klemmbackenpaar 1 gegen das zweite Klemmbackenpaar 2, nachdem der erste Endanschlag, von dem die Rede war, zur Seite gekippt oder abgesenkt worden ist. Nun schließen sich die Klemmbacken 4 und 12, die Klemmbacken 3 und 11 öffnen, das Klemmbakkenpaar 1 fährt in seine Ausgangsstellung nach Fig. 1 zurück und schließt sich sofort wieder. Nun wird der Klemmbacken 4 verschwenkt und biegt die erste Ecke für den Rahmen (Fig. 7). Dann fährt der Backen 4 wieder in seine Ausgangsstellung zurück und alle Klemmbacken öffnen sich. Diese Bewegungsabläufe können selbstverständlich automatisiert werden, so daß sie nach ihrer Einleitung durch einen entsprechenden Knopfdruck selbsttätig ablaufen. Die Bewegung der einzelnen Teile wird dann durch Endschalter begrenzt.

Anschließend wird nun entweder von Hand oder durch eine geeignete Programmsteuerung die bereits eine Rahmenecke aufweisende Profilleiste um jenes Maß, das der gewünschte Rahrnenseitenlänge entspricht, nach rechts geschoben, wobei diese Rahmenlänge durch die Endanschläge 25 eingestellt sein kann. Nun beginnt der oben beschriebene Arbeitsablauf von neuem und diese Vorgänge wiederholen sich, bis der Rahmen fertig gebogen ist.

Grundsätzlich ist es auch möglich, das zweite Klemmbackenpaar verschiebbar zu lagern, oder aber beide Backen 4 und 12 dieses Klemmbakkenpaares um die Achse 10 schwenkbar auszugestalten. Auch kann die Tischebene 5 gegenüber der Ebene der Klemmbacken 3 und 4 leicht geneigt ausgebildet sein, was die Auflage des zu fertigenden Rahmens eventuell erleichtern kann. Die Kolben-Zylinder-Einheiten können mit einem flüssigen oder gasförmigen Medium beaufschlagt werden. Anstelle solcher Antriebseinheiten können auch motorische Antriebe mit Gewindespindeln, Hubmagneten od. dgl. verwendet werden. Es ist auch zweckmäßig, die Fräswerkzeuge 6 über eine Luftturbine anzutreiben, da solche Bauteile relativ klein gebaut werden können. An der Anschlagleiste 8 können Maßeinteilungen vorgesehen sein, die das Einstellen der gewünschten Längen erleichtern.

## Patentansprüche

1. Biegeeinrichtung zum Anfertigen eines Distanzhalterahmens aus einem mit hygroskopischem Material gefüllten Hohlprofilstab für Isolierglasscheiben, wobei der Hohlprofilstab an der Seite (56), die am fertigen Rahmen innen liegt, angeschnitten wird und die dem Anschnitt benachbarten Teile des Hohlprofilstabes zur Bildung einer Rahmenecke gegeneinander gebogen werden, mit einem, nahe dem Biegebereich liegenden Klemmbackenpaar (2) zum Festhalten des zu biegenden Hohlprofilstabes und einer, um ein Biegelager (9) schwenkbar gelagerten Anschlagleiste (8), dadurch gekennzeichnet, daß die Klemmbacken (4, 12) des Klemmbackenpaares (2) rechtwinkelig zur Biegeebene schließend angeordnet sind und die eine Klemmbacke (4) mit der Anschlagleiste (8) zusammen verschwenkbar verbunden ist.

2. Biegeeinrichtung nach Anspruch 1, dadurch gekennzeichnet, daß einer der Klemmbacken (12) nicht verschwenkbar, jedoch in Klemmrichtung (39) verstellbar ist.

3. Biegeeinrichtung nach Anspruch 1 oder 2, dadurch gekennzeichnet, daß der nicht verschwenkbare Klemmbacken (12) eine Ausnehmung (21) aufweist, durch welche das feststehende Biegewiderlager (9) ragt.

4. Biegeeinrichtung nach Anspruch 3, dadurch gekennzeichnet, daß das Biegewiderlager (9) zumindest zwei annähernd rechtwinkelig zueinander stehende, der Anlage des zu biegenden Hohlprofilstabes dienende Flächen (14, 22) aufweist und der eine Klemmbacken (12) an diese Flächen (14, 22) angrenzt.

5. Biegeeinrichtung nach einem der Ansprüche 1 bis 4, dadurch gekennzeichnet, daß mit Abstand zu dem im Biegebereich angeordneten Klemmbackenpaar (2) ein weiteres Klemmbakkenpaar (1) zum Festhalten des Hohlprofilstabes angeordnet ist.

6. Biegeeinrichtung nach einem der Ansprüche 1 oder 5, dadurch gekennzeichnet, daß die Klemmbackenpaare (1, 2) zum Zwecke des Vorschubes des Hohlprofilstabes zur Biegestelle verschiebbar gelagert sind.

7. Biegeeinrichtung nach Anspruch 6, dadurch gekennzeichnet, daß das im Biegebereich angeordnete Klemmbackenpaar (2) feststehend angeordnet ist.

8. Biegeeinrichtung nach einem der Ansprüche 1 bis 7, dadurch gekennzeichnet, daß das weitere Klemmbackenpaar (1) eine parallel zur Bewegungsrichtung (31) seiner Klemmbacken (3, 11) angeordnete Anschlagfläche (13) für die Anlage des Hohlprofilstabes,aufweist.

9. Biegeeinrichtung nach Anspruch 8, dadurch gekennzeichnet, daß zwischen den Klemmbakken (3, 11) des weiteren Klemmbackenpaares (1) ein den Hohlprofilstab gegen die Anschlagfläche (13) durch Federkraft drückendes Widerlager vorgesehen ist.

10. Biegeeinrichtung nach Anspruch 9, dadurch gekennzeichnet, daß das Widerlager eine drehbar gelagerte Rolle (15) aufweist, die auf einem Achszapfen (16) gelagert ist und der Achszapfen (16) durch eine im Klemmbacken (3) vorgesehene, sich gegen die Anschlagfläche (13) erstreckende Langlochausnehmung (17) ragt, und das nach unten vorstehende Ende dieses Achszapfens (16) mit einem durch eine Feder (18) belasteten, um die Achse (19) schwenkbaren Hebel (20) verbunden ist.

11. Biegeeinrichtung nach einem der Ansprüche 1-10, dadurch gekennzeichnet, daß zwischen den Klemmbackenpaaren (1, 2) ein an den Hohlprofilstab heranführbares Fräswerkzeug (6) vorgesehen ist.

12. Biegeeinrichtung nach Anspruch 11, dadurch gekennzeichnet, daß das Fräswerkzeug (6) in an sich bekannter Weise aus drei mit geringem Abstand voneinander auf einer Fräswelle angeordneten Frässcheiben (30) besteht.

13. Biegeeinrichtung nach Anspruch 11, dadurch gekennzeichnet, daß das Fräswerkzeug (6) in seiner Betriebsstellung dem verschiebbaren, in seiner vom Klemmbackenpaar (2) distanzierten Lage befindlichen Klemmbackenpaar (1) unmittelbar benachbart ist.

14. Biegeeinrichtung nach einem der Ansprüche 1 bis 13, dadurch gekennzeichnet, daß parallel zu der in Einschieberichtung des zu bearbeitenden Hohlprofilstabes liegenden Anschlagleiste (8) eine Führungsschiene (24) für die Aufnahme verstellbarer Endanschläge (25) vorgesehen ist und zumindest die dem Biegebereich benachbarten Endanschläge (25) aus dem Anschlagbereich hochklappbar sind.

15. Biegeeinrichtung nach Anspruch 5 oder 14, dadurch gekennzeichnet, daß die Führungsschiene (24) für die Endanschläge (25) in ihrer Längsrichtung verschiebbar gelagert ist, wobei die Führungsschiene (24) mit dem verschiebbaren Klemmbackenpaar (1) formschlüssig, beispielsweise über eine Stange (26) verbunden ist.

## Claims

1. A bending apparatus for manufacturing a spacing frame for insulating glass panes from a hollow profile member filled with hygroscopic material, the hollow profile member being cut on the side (56) lying on the inside of the manufactured frame and the parts of the hollow profile member adjacent the cut being bent against each other to form a frame corner with a pair of clamping jaws (2) lying near the bending region to hold the hollow profile member to be bent, and an abutment bar (8) mounted to pivot about a bending abutment (9), characterized in that the clamping jaws (4, 12) of the pair of clamping jaws (2) are arranged so as to close at right angles to the bending plane and one clamping jaw (4) is connected to the abutment bar (8) so as to pivot together.

2. A bending apparatus according to claim 1, characterized in that one of the clamping jaws (12) cannot be pivoted but is adjustable in the clamping direction (39).

3. A bending apparatus according to claim 1 or 2, characterized in that the non-pivotable clamping jaw (12) comprises a recess (21) through which the stationary bending abutment (9) projects.

4. A bending apparatus according to claim 3, characterized in that the bending abutment (9) comprises at least two surfaces (14, 22) located approximately at right angles to each other serving as abutment faces for the hollow profile member to be bent and one clamping jaw (12) adjoins these surfaces (14,22).

5. A bending apparatus according to one of claims 1 to 4, characterized in that a further pair of clamping jaws (1) is arranged at a distance with respect to the pair of clamping jaws (2) arranged in the bending region to hold the hollow profile member.

6. A bending apparatus according to one of claims 1 to 5, characterized in that the pairs of clamping jaws (1, 2) are mounted displaceably for feeding the hollow profile member to the bending location.

7. A bending apparatus according to claim 6, characterized in that the pair of clamping jaws (2) arranged in the bending region are disposed so as to be stationary.

8. A bending apparatus according to one of claims 1 to 7, characterized in that the further pair of clamping jaws (1) comprises a stop face (13) for locating the hollow profile member, arranged parallel to the direction of motion (31) of its clamping jaws (3, 11).

9. A bending apparatus according to claim 8, characterized in that an abutment which urges the hollow profile member against the stop face (13) by spring force is provided between the clamping jaws (3, 11) of the further pair of clamping jaws (1).

10. A bending apparatus according to claim 9, characterized in that the abutment comprises a rotatably mounted roller (15) which is mounted on an axial pin (16) and the axial pin (16) projects through a slotted hole recess (17) provided in the clamping jaw (3) and extending against the stop face (13) and the end of this axial pin (16) which extends downwardly is connected to a lever (20) which is loaded by a spring (18) and pivotable about the axis (19).

11. A bending apparatus according to one of claims 1 -10, characterized in that a milling tool (6) which can be brought forward to the hollow profile member is provided between the pairs of clamping jaws (1, 2).

12. A bending apparatus according to claim 11, characterized in that the milling tool (6) consists in a manner known per se of three milling discs (30) arranged at a slight distance from each other on a milling shaft.

13. A bending apparatus according to claim 11, characterized in that in its operating position the milling tool (6) is directly adjacent the displaceable pair of clamping jaws (1) located in their position distanced from the pair of clamping jaws (2).

14. A bending apparatus according to one of claims to 13, characterized in that parapet to the abutment bar (8) lying in the insertion direction of the hollow profile member to be machined a guide rail (24) is provided for accommodating adjustable end stops (25) and at least the end stops (25) adjacent the bending region can be swung up from the stop region.

15. A bending apparatus according to claim 5 or 14, characterized in that the guide rail (24) for the end stops (25) is displaceably mounted in its longitudinal direction, the guide rail (24) being positively connected to the displaceable pair of clamping jaws (1), for instance by means of a rod (26).

## Revendications

1. Machine à cintrer pour la fabrication d'un cadre-entretoise pour vitrage isolant, à partir d'une barre de profilé à section en caisson remplie de matériau hygroscopique, ce profilé étant entaillé sur le côté (56) intérieur du cadre fini, les parties de la barre voisines de l'entaille étant courbées l'une par rapport à l'autre pour former un coin du cadre, avec une paire de mâchoires de serrage (2) proche de la zone de cintrage pour maintenir la barre de profilé, et un liteau de butée (8) pivotable autour d'un appui de cintrage (9), machiné caractérisée en ce que les mâchoires de serrage (4, 12) de la paire de mâchoires (2) sont disposées fermées perpendiculairement au plan de cintrage et l'une des mâchoires (4) est reliée au liteau de butée (8) pour pivoter en commun avec lui.

2. Machine à cintrer suivant la revendication 1, caractérisée en ce que l'une des mâchoires (12) n'est pas pivotante mais peut être déplacée en direction du cintrage (39).

3. Machine à cintrer suivant l'une des revendications 1 ou 2, caractérisée en ce que la mâchoire non pivotante (12) présente un évidement (21) dans lequel est engagé le contre-appui de cintrage (9) monté à poste fixe.

4. Machine à cintrer suivant la revendication 3, caractérisée en ce que le contre-appui de cintrage (9) présente au moins deux faces, perpendiculaires l'une à l'autre (14, 22) servant à l'application de la barre de profilé creux à cintrer, et l'une des mâchoires (12) est limitée à ces surfaces (14, 22).

5. Machine à cintrer suivant l'une quelconque des revendications 1 à 4, caractérisée en ce qu'une autre paire de mâchoires (1) est disposée à une certaine distance de la paire de mâchoires (2) disposées à l'endroit du cintrage, pour le maintien de la barre de profilé.

6. Machine à cintrer suivant l'une quelconque des revendications 1 à 5, caractérisée en ce que les paires de mâchoires de serrage (1 et 2) sont montées coulissantes dans le but de l'avancement de la barre de profilé vers remplacement de cintrage.

7. Machine à cintrer suivant la revendication 6, caractérisée en ce que la paire de mâchoires (2) située à l'emplacement de cintrage est montée à poste fixe.

8. Machine à cintrer suivant l'une quelconque des revendications 1 à 7, caractérisée en ce que l'autre paire de mâchoires de serrage (1) présente une face de butée (13) pour l'appui du profilé creux, parallèle à la direction de déplacement (31) de ses mâchoires (3, 11).

9. Machine à cintrer suivant la revendication 8, caractérisée en ce que, entre les mâchoires (3, 11) de l'autre paire de mâchoires (1), est prévu un contre-appui qui presse lé profilé contre la surface de butée (13) par une force de ressort.

10. Machine à cintrer suivant la revendication 9, caractérisée en ce que le contre-appui est pourvu d'un galet de roulement (15) supporté sur un tourillon axial (16) lequel s'avance à travers un évidement en forme de perçage oblong (17) prévu dans la mâchoire de serrage (3) et s'étendant vers la face de butée (13), l'extrémité saillante vers le bas de ce tourillon (16) étant reliée à un levier (20) pivotant autour d'un axe (19) et chargé par un ressort (18).

11. Machine à cintrer suivant l'une quelconque des revendications 1 à 10, caractérisée en ce que, entre les paires de mâchoires (1 et 2) est prévu un outil de fraisage (6) pouvant être amené en contact avec la barre de profilé.

12. Machine à cintrer suivant la revendication 11, caractérisée en ce que l'outil de fraisage (6) est composé, d'une manière connue, de trois disques de fraise (30) montés à une faible distance l'un de l'autre, sur un arbre de fraisage.

13. Machine à cintrer suivant la revendication 11, caractérisée en ce que l'outil de fraisage (6) est rapproché directement, dans sa position opérative, de la paire de mâchoires coulissante (1), se trouvant à une certaine distance de la paire de mâchoires fixe (2).

14. Machine à cintrer suivant l'une quelconque des revendications 1 à 13, caractérisée en ce que, parallèlement au liteau de butée de cintrage (8) placé en direction d'introduction de la barre de profilé creux à cintrer, est prévu un rail de guidage (24) pour recevoir des butées de fin de course (25) de position réglables, et, au moins l'une des butées de fin de course (25) se trouvant dans la zone de cintrage, est rabattable vers le haut hors du domaine de butée.

15. Machine à cintrer suivant l'une quelconque des revendications 5 ou 14, caractérisée en ce que le rail de guidage (24), porteur des butées de fin de course (25), est luimême monté pour pouvoir coulisser en direction longitudinale, étant relié solidairement, par exemple par l'intermédiaire d'une tige (26), avec la paire de mâchoires coulissante (1
